# FASCICULE DE BREVET EUROPEEN

(11) **EP 0 062 573 B1**
(45) Date de publication et mention de la délivrance du brevet: **05.06.1985**
(21) Numéro de dépôt: 82400563.1
(22) Date de dépôt: 29.03.1982
(51) Int. Cl.: F24H 1/44

(54) **Chaudière à combustible solide**
Erhitzer für festen Brennstoff
Heater for combustible solids

(30) Priorité: 07.04.1981 FR 8106970
(43) Date de publication de la demande: 13.10.1982
(73) Titulaire: Peyrot, Pierre, F-23250 Pontarion (FR)
(72) Inventeur: Peyrot, Pierre, F-23250 Pontarion (FR)
(74) Mandataire: Barbin le Bourhis, Joel (FR)

## Description

L'invention concerne une chaudière à combustible solide, notamment pour le bois, le charbon de bois ou le charbon, dont la conception permet d'atteindre une température de fonctionnement suffisamment élevée pour que la combustion de ce genre de combustible soit aussi complète que possible pour éviter le goudronnage ou le bis- trage des éléments de la chaudière et des conduits de cheminée.

Le prix des produits pétroliers ne cessant d'augmenter, on assiste à un regain d'intérêt, notamment en milieu rural, pour des combustibles de chauffage délaissés pendant de nombreuses années, à savoir les combustibles solides mentionnés plus haut. Cependant, les notions de confort ont sensiblement évolué depuis l'époque où ces combustibles étaient utilisés couramment, de sorte qu'on se trouve amené à mettre au point des chaudières, notamment pour le chauffage central, de puissance relativement élevée, pror- pres à assurer le chauffage de locaux parfois importants. Il faut donc prévoir un foyer relativement vaste pouvant recevoir une quantité importante de combustible, pour garantir une autonomie suffisante et un échangeur de chaleur efficace, propre à garantir un rendement calorifique convenable de l'ensemble de l'installation. Des essais récents ont révélé le problème des quantités relativement importantes de goudrons dégagés par de tels combustibles. Les conséquences de cette formation de goudrons sur le bon fonctionnement de la chaudière sont : l'encrassement et l'obturation rapide des conduits, la pollution et la corrosion des tuyaux d'évacuation des fumées. On connaît des chaudières dont la chambre de combustion est en matériau réfractaire. Par exemple, le document FR-A-2.348.448 décrit une telle chaudière où le matériau réfractaire mono-_{'} bloc a pour armature interne un échangeur de chaleur en forme de cage. Cependant la structure monobloc du matériau réfractaire présente des risques de fissuration après la mise en service, en raison des écarts de température à chaque arrêt et à chaque remise en route de la chaudière.

L'invention a pour but de résoudre tous ces inconvénients, principalement en proposant une structure de chaudière permettant d'augmenter sensiblement la température du foyer, ceci pour réduire la formation des goudrons ou des suies grasses et pour éliminer la condensation.

Dans cet esprit, l'invention concerne principalement une chaudière à combustible solide, notamment pour bois, charbon de bois et/ou charbon, du type comportant une chambre de combustion, une buse d'évacuation des fumées et un échangeur de chaleur en contact thermique avec ladite chambre de combustion et dans lequel un fluide caloporteur tel que l'eau est susceptible de circuler pour être réchauffé, caractérisée en ce que ladite chambre de combustion est délimitée essentiellement par une paroi composite comportant un matelassage de briques réfractaires simplement empilées les unes sur les autres et consolidé par un système de maintien comportant notamment une enveloppe externe métallique, de préférence démontable et une pluralité de tôles internes allongées et distinctes agencées verticalement de proche en proche entre des parties dudit matelassage.

Selon une autre caractéristique importante de l'invention, l'échangeur de chaleur comporte des tubes de circulation d'eau, insérés dans ladite paroi composite, entre les briques, et soudés aux tôles internes dudit système de maintien. Ceci facilite l'échange de chaleur entre le foyer et cette partie de l'échangeur, tout en évitant la déformation des tôles internes du système de maintien, puisque celles-ci sont refroidies en permanence par l'écoulement du fluide caloporteur.

L'invention sera mieux comprise et d'autres avantages de celle-ci apparaîtront mieux à la lumière de la description qui va suivre d'un mode de réalisation actuellement préféré d'une chaudière conforme au principe de l'invention, donnée uniquement à titre d'exemple et faite en référence aux dessins non limitatifs annexés, dans lesquels :
la figure 1 est une élévation en coupe partielle de la chaudière ; et
la figure 2 est une vue de dessus en coupe partielle de cette même chaudière.

La chaudière se compose essentiellement d'une chambre de combustion 11 munie, à l'arrière, d'une buse d'évacuation des fumées 12 et, à l'avant, d'une porte supérieure 13, pour le chargement du combustible, ainsi que d'une porte inférieure 14, pour le nettoyage. Ces deux portes sont constituées, chacune, de deux plaques de tôle parallèles, assemblées à leur périphérie, entre lesquelles est insérée une épaisseur de laine de verre. La porte inférieure 14 comporte en outre un volet mobile 15 réglant le débit d'air comburant. Un échangeur de chaleur 16 est agencé tout autour de la chambre de combustion pour présenter un contact thermique optimal avec, le foyer. Cet échangeur comporte un embout 17 pour le départ de l'eau chaude, à sa partie supérieure, et un embout 18 pour le retour de l'eau, à sa partie inférieure. Selon une caractéristique propre à l'invention, la chambre de combustion 11 est essentiellement délimitée par une paroi composite 19 comportant un matelassage de briques réfractaires 20, lesquelles briques sont empilées les unes sur les autres, principalement sur les deux faces latérales de la chambre de combustion et sur une partie de la hauteur de la face arrière. En outre, ce matelassage est consolidé par un système de maintien 21 comportant notamment une enveloppe externe 21a, en tôles, démontable. Ce système de maintien comporte aussi des tôles internes 21 b, disposées verticalement de proche en proche entre des parties du matelassage de briques. Les tôles 21 b sont soudées, chacune, à des tubes 25 de circulation d'eau de l'échangeur 16. Ainsi, la fonction de ces tôles internes est double. Elles participent au maintien du matelassage de briques, et elles favorisent l'échange de chaleur avec les tubes 25 de l'échangeur. En outre, leur refroidissement est assuré par l'eau circulant dans ces tubes, ce qui évite leur déformation, même lorsque la température du foyer est de l'ordre de 500°, ce qui est le but visé par l'invention.

L'enveloppe externe 21 a est elle-même entourée d'une barrière d'isolation 26 comportant une certaine épaisseur de laine de verre ou analogue. D'autre part, les espaces interstitiels 27 entre les briques et les tubes 25 insérés dans la paroi composite sont comblés par du sable.

On va maintenant décrire plus en détail la structure particulière de l'échangeur de chaleur 16. Cet échangeur est en forme de cage et comporte, en particulier, une partie horizontale inférieure formant grille 28 support de combustible. Cette grille est composée d'un cadre tubulaire 28a, rectangulaire, composé de tubes à section relativement forte et d'une pluralité de tubes parallèles 28b, de section plus faible, reliés au cadre 28a. Les tubes 25 insérés dans la paroi composite 19 sont agencés verticalement et connectés entre le cadre 28a et un réservoir horizontal 29, supérieur, surmontant la chambre de combustion 11. En outre, un passage laminaire arrière 30 s'étend le long de sensiblement toute la face arrière de la chambre de combustion 11. Il établit une connection entre le cadre 28a et le réservoir horizontal 29. Ce passage arrière est protégé jusqu'à une certaine hauteur par une partie du matelassage de briques.

En outre, un moyen d'assèchement des fumées est disposé dans la chambre de combustion, au voisinage de la buse d'évacuation 12. Il s'agit d'un système de chicanes 34 en tôles, faisant saillie à l'intérieur de la chambre de combustion et s'étendant dans le prolongement de l'orifice interne 12a' de la buse d'évacuation 12. Dans l'exemple représenté, le système de chicanes est constitué d'un empilement de tôles planes, parallèles, s'étendant sur toute la largeur de la chambre de combustion 11, en avant de l'orifice interne 12a. De cette façon, les fumées sont obligées de circuler dans ce système de chicanes surchauffé, avant d'être évacuées de la chambre de combustion.

Enfin, on notera la présence d'un système de sécurité anti-ébullition, comportant principalement un serpentin de circulation d'eau froide 36, immergé dans le réservoir supérieur 29. Une sonde de température (non représentée) en contact thermique avec l'échangeur commande la circulation de l'eau froide dans le serpentin lorsque l'eau de l'échangeur de température menace d'entrer en ébullition.

Les avantages mentionnés plus haut de la chaudière qui vient d'être décrite résultent avec évidence de sa structure. Le matelassage de briques réfractaires permet d'atteindre une température de fonctionnement très supérieure à celles qui sont habituelles dans les chaudières utilisées jusqu'à présent. La combustion est donc presque complète, ce qui évite la formation des goudrons. En outre, le dessèchement des fumées avant leur évacuation au-delà de la buse 12 évite l'encrassement et la corrosion des tuyaux.

## Revendications

1. Chaudière à combustible solide, notamment pour bois, charbon de bois et/ou charbon, du type comportant une chambre de combustion (11), . une buse d'évacuation des fumées (12) et un échangeur de chaleur (16) en contact thermique avec ladite chambre de combustion et dans lequel un fluide caloporteur tel que l'eau est susceptible de circuler pour être réchauffé, caractérisée en ce que ladite chambre de combustion est délimitée essentiellement par une paroi composite (19) comportant un matelassage de briques réfractaires (20) simplement empilées les unes sur les autres, consolidée par un système de maintien (21) comportant notamment une enveloppe externe (21a), métallique, de préférence démontable, et une pluralité de tôles internes (21 b) agencées verticalement de proche en proche entre des parties dudit matelassage.

2. Chaudière selon la revendication 1, caractérisée en ce que ledit échangeur de chaleur (16) comporte des tubes (25) insérés dans ladite paroi composite entre les briques et soudés respectivement auxdites tôles internes (21 b) dudit système de maintien, pour faciliter l'échange de chaleur et éviter la déformation desdites tôles.

3. Chaudière selon la revendication 1 ou 2, caractérisée en ce que ladite enveloppe externe est elle-même entoùrée d'une barrière d'isolation (26) comportant une certaine épaisseur de laine de verre ou analogue.

4. Chaudière selon l'une des revendications 2 ou 3, caractérisée en ce que les espaces interstitiels (27) entre lesdites briques et les tubes insérés dans ladite paroi composite sont comblés par du sable.

5. Chaudière selon l'une des revendications 2 à 4, caractérisée en ce que ledit échangeur de chaleur a une structure en forme de cage et comporte en particulier une partie horizontale inférieure formant grille (28) support de combustible, composée d'un cadre tubulaire (28a) de relativement forte section et d'une pluralité de tubes parallèles (28b) de section plus faible, reliés audit cadre, les tubes précités (25) insérés dans ladite paroi composite étant agencés verticalement et connectés entre ledit cadre et un réservoir horizontal supérieur (29) surmontant ladite chambre de combustion.

6. Chaudière selon la revendication 5, caractérisée en ce que lesdits tubes (25) insérés dans ladite paroi composite s'étendent essentiellement le long de deux faces latérales parallèles de ladite chambre de combustion et qu'un passage laminaire arrière (30) dudit échangeur, s'étendant le long de sensiblement toute la face arrière de ladite chambre de combustion, établit une connexion entre ledit cadre (28a) et ledit réservoir horizontal (29), ce passage arrière étant protégé jusqu'à une certaine hauteur par une partie dudit matelassage de briques.

7. Chaudière selon l'une des revendications précédentes, caractérisée en ce qu'elle comporte un moyen d'assèchement des fumées, disposé au voisinage de la buse d'évacuation (12) précitée.

8. Chaudière selon la revendication 7, caractérisée en ce que ledit moyen d'assèchement est constitué par un système de chicanes (34) en tôles, faisant saillie à l'intérieur de ladite chambre de combustion, s'étendant dans le prolongement de l'orifice interne (12a) de ladite buse d'évacuation (12), de sorte que les fumées doivent circuler dans ledit système de chicanes surchauffé avant d'être évacuées de la chambre de combustion.

9. Chaudière selon la revendication 8, caractérisée en ce que ledit système de chicanes est constitué d'un empilement de tôles planes, parallèles, s'étendant sur toute la largeur de la chambre de combustion en avant dudit orifice interne (12a) de ladite buse.

10. Chaudière selon l'une des revendications précédentes, caractérisée en ce que ledit échangeur est équipé d'un système de sécurité anti-ébullition, comportant un serpentin (36) de circulation d'eau froide, immergé dans ledit échangeur, ainsi qu'une sonde de température en contact thermique avec celui-ci, pour commander la circulation de l'eau froide dans ledit serpentin.

## Claims

1. A solid fuel boiler, more especially for wood, charcoal and/or coal, of the type comprising a combustion chamber (11), a smoke outlet pipe (12) and a heat exchanger (16) in thermal contact with said combustion chamber and in which a' heat carrying fluid such as water may flow for heating, characterized in that said combustion chamber is defined essentially by a composite wall (19) comprising a blanket of refractory bricks (20) simply stacked on each other, consolidated by a holding system (21) comprising more especially an external metal casing (21), preferably removable, and a plurality of internal metal plates (21b) disposed vertically at intervals between parts of said blanket.

2. Boiler according to claim 1, characterized in that said heat exchanger (16) comprises tubes (25) inserted into said composite wall between the bricks and welded respectively to said internal metal plates (21 b) of said molding system, so as to facilitate the exchange of heat and avoid deformation of said metal plates.

3. Boiler according to claim 1 or 2, characterized in that said external casing is itself surrounded by an insulating barrier (26) comprising a certain thickness of glass wool or similar. 4; Boiler according to one of claims 2 or 3, characterized in that the interstitial spaces (27) between said bricks and the tubes inserted in said composite wall are filled with sand.

5. Boiler according to one of claims 2 to 4, characterized in that said heat exchanger has a cage shaped structure and comprises in particular a lower horizontal part forming a fuel supporting grid (28), formed from a tubular frame (28a) of relatively large section and a plurality of parallel tubes (28b) of smaller section, connected to said frame, said tubes (25) inserted insaid composite wall being disposed vertically and connected between said frame and an upper horizontal reservoir (29) mounted over said combustion chamber.

6. Boiler according to claim 5, characterized in that said tubes (25) inserted in said composite wall extend essentially along two parallel lateral faces of said combustion chamber and that a rear laminar passage (30) of said exchanger, extending substantially along the whole rear face of said combustion chamber, forms a connection between said frame (28a) and said horizontal reservoir (29), this rear passage being protected up to a certain height by a part of said brick blanket.

7. Boiler according to one of the preceding claims, characterized in that it comprises a smoke drying means disposed in the vicinity of said outlet pipe (12).

8. Boiler according to claim 7, characterized in that said drying means is formed by a system of metal sheet baffles (34) projecting inside said combustion chamber and extending into the extension of the internal orifice (12a) of said outlet pipe (12), so that the smoke must flow through said overheated baffle system before being discharged from the combustion chamber.

9. Boiler according to claim 8, characterized in that said baffle system is formed from a stack of parallel flat metal sheets extending over the whole width of the combustion chamber in front of said internal orifice (12a) of said outlet pipe.

10. Boiler according to one of the preceding claims, characterized in that said exchanger is equipped with an anti-boil safety system, comprising a cold water flow coil (36) immersed in said exchanger, as well as a temperature probe in heat contact therewith, for controlling the flow of the cold water in said coil.

## Patentansprüche

1. Kessel für feste Brennstoffe, insbesondere Holz, Holzkohle und/oder Kohle, mit einer Brennkammer (17) einem Rauchabzug (12) und einem Wärmetauscher (16), der sich im thermalen Kontakt mit der Brennkammer befindet und in dem ein wärmeabführendes Fluid, z. B. Wasser, zur Erwärmung zirkuliert, dadurch gekennzeichnet, daß die Brennstoffkammer im wesentlichen von einer zusammengesetzten Trennwand (19) aus gewöhnlichen übereinander-geschichteten feuerfesten Ziegeln (20) begrenzt ist, wobei die Trennwand durch ein Stützsystem gesichert ist, das im wesentlichen aus äußeren, vorzugsweise demontierbaren metallischen Wänden (21a) besteht, und mehrere innere Bleche (21b) aufweist, die sich jeweils zwischen Ziegelanordnungen befinden.

2. Kessel nach Anspruch 1, dadurch gekennzeichnet, daß der Wärmetauscher aus Rohren (25) besteht, die zwischen Ziegelanordnungen der Trennwand vorhanden sind, wobei die Rohre an die inneren Bleche (21b) angeschweißt sind, um den Wärmeaustausch zu erleichtern und Deformationen der Bleche zu vermeiden.

3. Kessel nach Anspruch 1 oder 2, dadurch gekennzeichnet, daß die äußeren Wände (21a) ihrerseits von einer Isolierschicht (26) bestimmter Stärke aus Glaswolle od. dgl. umgeben sind.

4. Kessel nach einem der Ansprüche 1 oder 2, dadurch gekennzeichnet, daß die freien Räume zwischen den Ziegelanordnungen und den Wärmetauscherrohren innerhalb der Trennwand mit Sand ausgefüllt sind.

5. Kessel nach einem der Ansprüche 2 bis 4, dadurch gekennzeichnet, daß der Wärmetauscher die Form eines Gitterkäfigs aufweist, der einen unteren, im wesentlichen horizontalen Teil umfaßt, welcher als Brennstoffrost (28) dient und von einem Rohrrahmen (28a) aus Rohren mit relativ großem Querschnitt und aus mehreren mit dem Rohrrahmen verbundenen parallelen Rohren (28b) mit geringerem Querschnitt gebildet ist, wobei die in die Trennwand eingesetzten Wärmetauscherrohre (25) vertikal angeordnet und zwischen dem Rohrrahmen und einem horizontalen, die Brennkammer überragenden oberen Behälter (29) verbunden sind.

6. Kessel nach Anspruch 5, dadurch gekennzeichnet, daß die in die Trennwand eingesetzten vertikalen Wärmetauscherrohre (25) sich im wesentlichen längs zweier paralleler Seitenwände der Verbrennungskammer erstrecken und daß ein hinterer Laminardurchgang (30) des Wärmetauschers, sich im wesentlichen entlang der gesamten hinteren Seite der Verbrennungskammer erstreckend, zwischen dem Rohrrahmen (28a) und dem horizontalen Behälter (29) eine Verbindung herstellt, wobei dieser hintere Durchgang bis zu einer bestimmten Höhe von einem Teil der Ziegel geschützt ist.

7. Kessel nach einem der obigen Ansprüche, dadurch gekennzeichnet, daß Mittel zur Trocknung des Rauches nahe des Abzuges (12) angeordnet sind.

8. Kessel nach Anspruch 7, dadurch gekennzeichnet, daß die Trocknungsmittel aus einem System von Leitblechen (34) bestehen, die sich in Verlängerung des inneren Kanals (12a) des Abzuges (12) schräg nach innen in die Verbrennungskammer erstrecken, so daß der Rauch zwischen den erhitzten Leitblechen zirkuliert, bevor er aus der Verbrennungskammer entweicht.

9. Kessel nach Anspruch 8, dadurch gekennzeichnet, daß das Leitblechsystem aus einem Stapel von ebenen parallelen Blechen besteht, der sich über die ganze Breite der Verbrennungskammer bis zu dem inneren Kanal (12a) des Abzuges erstreckt.

10. Kessel nach einem der obigen Ansprüche, dadurch gekennzeichnet, daß der Wärmetauscher mit einem Antisiede-Sicherheitssystem versehen ist, das eine Rohrschlange zur Kühlwasserzirkulation umfaßt und im Wärmetauscher angeordnet ist, wobei eine Temperatursonde in thermischem Kontakt mit dem Wärmetauscher ist, um die Kühlwasserzirkulation in der Kühlschlange zu steuern.
